# EUROPÄISCHE PATENTSCHRIFT

(11) **EP 0 439 596 B1**
(45) Veröffentlichungstag und Bekanntmachung des Hinweises auf die Patenterteilung: **30.03.1994**
(21) Anmeldenummer: 90912906.6
(22) Anmeldetag: 20.08.1990
(51) Int. Cl.: F24F 13/02, F24F 3/16

(54) **BAKTERIZIDES UND FUNGIZIDES MATERIAL ZUM HERSTELLEN VON KLIMAKANÄLEN**
BACTERICIDAL AND FUNGICIDAL MATERIAL FOR USE IN THE MANUFACTURE OF AIR-CONDITIONING DUCTS
MATERIAU BACTERICIDE ET FONGICIDE POUR LA FABRICATION DE GAINES DE CLIMATISATION

(30) Priorität: 23.08.1989 DE 3927807
(43) Veröffentlichungstag der Anmeldung: 07.08.1991
(73) Patentinhaber: Hölter, Heinz, Dipl.-Ing., D-45964 Gladbeck (DE)
(72) Erfinder: Hölter, Heinz, Dipl.-Ing., D-45964 Gladbeck (DE)
(74) Vertreter: Spalthoff, Adolf, Dipl.-Ing.
(86) Internationale Anmeldenummer: EP9001368
(87) Internationale Veröffentlichungsnummer: WO9102929

(56) Entgegenhaltungen:
- Patent Abstracts of Japan, Vol. 8, No. 244 (M-337) 9 November 1984, & JP-A-59124428 (NIPPON DENSO) 18 Juli 1984

## Beschreibung

Die Erfindung bezieht sich auf einen Klimakanal, der bakterizid und fungizid ausgebildet ist. Luftkanäle mit einer derartigen Innenoberfläche werden häufig in Belüftungs- und Klimaanlagen eingesetzt.

Die JP-A-59124428 zeigt eine Klimaanlage, bei der einzelne Vorrichtungsteile sowie ein derartige Vorrichtungsteile aufnehmender Klimakanalabschnitt mit einer Beschichtung versehen sind, die aus einem Fungizid besteht. Als chemischer Stoff für die fungizid wirkende Beschichtung findet ein Trichlorohydroxyziphenyläther Anwendung; hierbei handelt es sich um einen toxisch wirkenden chemischen Stoff, mittels dem in der die Klimaanlage durchlaufenden Luft enthaltene Pilze, Keime etc. abgetötet werden. Die Abtötung erfolgt aufgrund der hohen toxischen Wirkung des chemischen Stoffes.

Aufgrund der erforderlichen hohen toxischen Wirkung des für die Beschichtung verwendeten chemischen Stoffes müssen bei der Herstellung der Beschichtung aufwendige Sicherheitsmaßnahmen gewährleistet sein. Des weiteren ergeben sich für derart beschichtete Vorrichtungsteile und Klimakanäle erhebliche Schwierigkeiten bei deren Entsorgung nach Ende des Betriebseinsatzes.

Der Erfindung liegt die Aufgabe zugrunde, einen bakterizid und fungizid wirkenden Klimakanal zur Verfügung zu stellen.

Diese Aufgabe wird erfindungsgemäß dadurch gelöst, daß der Klimakanal stark alkalisch ausgebildete und stark sauer ausgebildete Bereiche aufweist. Aufgrund der Schaffung eines stark alkalischen und eines stark sauren chemischen Milieus innerhalb des Klimakanals wird verhindert, daß innerhalb des Klimakanals pilzartige Wucherungen entstehen, welche als Krankheitsträger bekannt sind. Da zur Abtötung der Bakterien, Pilze, Keime etc. wird das stark alkalische und das stark saure chemische Milieu eingesetzt.

Durch die Wechselwirkung stark alkalisch/stark sauer wird in starkem Ausmaß verhindert, daß Pilzwucherungen und Bakterienanlagerungen sowie virenähnliche Belastungen im Klimakanal entstehen.

In besonders einfacher Weise läßt sich ein stark alkalischer oder ein wechselweise stark alkalischer und stark saurer Klimakanal herstellen, wenn seine Innenhaut als Schlauch ausgebildet ist, der auswechselbar ist und wechselweise aus einem stark alkalischen und einem stark sauren Material besteht. Die einen stark unterschiedlichen pH-Wert aufweisenden und entsprechend gestalteten Schläuche können übereinander in den Klimakanal eingezogen werden.

Ein besonders häufiger und wirkungsvoller Wechsel zwischen stark saurem und stark alkalischem chemischen Milieu ergibt sich, wenn die Innenoberfläche des Klimakanals im Wechsel aufeinanderfolgende stark alkalische und stark saure Streifen aufweist. Hierdurch wird besonders wirkungsvoll die Bildung und Vermehrung von Schädlingen, wie z.B. Viren, Bakterien etc., verhindert.

In besonders einfacher Weise läßt sich eine derart mit aufeinanderfolgenden Streifen versehene Innenoberfläche schaffen, indem auf eine stark alkalische Unterfläche mit Abstand zueinander stark saure Streifen oder auf eine stark saure Unterfläche mit Abstand zueinander stark alkalische Streifen aufgebracht werden.

Sofern zumindest einer der im Wechsel aufeinanderfolgenden stark sauren und stark alkalischen Streifen eine etwa trichterförmige Strömungsquerschnittsverengung ausbildet, kann hierdurch eine gute Durchmischung der Luftströmung bewirkt werden, wodurch die gesamte durchströmende Luft dem Wechsel alkalisch/sauer unterzogen wird.

Es ist auch möglich, die Innenoberfläche des Klimakanals durch aus Metall oder Kunststoff bestehende Locheinlagen zu bilden, die versetzt übereinanderliegen und von denen eine Locheinlage aus einem stark alkalischen und die andere Locheinlage aus einem stark sauren Material besteht. Eine derart als Folie gestaltete Locheinlage kann als Einstückrohrsystem oder auch als perforiertes Rohrsystem in den Klimakanal eingelegt werden.

Vorteilhaft lassen sich die erfindungsgemäßen Klimakanäle zur Herstellung von Belüftungs- und Klimaanlagen verwenden.

## Patentansprüche

1. Klimakanal, der bakterizid und fungizid ausgebildet ist, dadurch gekennzeichnet, daß der Klimakanal stark alkalisch ausgebildete Bereiche und stark sauer ausgebildete Bereiche aufweist.

2. Klimakanal nach Anspruch 1, dessen Innenhaut als Schlauch ausgebildet ist, der auswechselbar ist und wechselweise aus einem stark alkalischen und einem stark sauren Material besteht.

3. Klimakanal nach Anspruch 1 oder 2, bei dem seine Innenoberfläche im Wechsel aufeinanderfolgende stark alkalische und stark saure Streifen aufweist.

4. Klimakanal nach Anspruch 3, bei dem auf eine stark alkalische Unterfläche mit Abstand zueinander stark saure Streifen oder auf eine stark saure Unterfläche mit Abstand zueinander stark alkalische Streifen aufgebracht sind.

5. Klimakanal nach Anspruch 3 oder 4, bei dem zumindest einer der im Wechsel aufeinanderfolgenden stark sauren und stark alkalischen Streifen eine etwa trichterförmige Strömungsquerschnittsverengung ausbildet.

6. Klimakanal nach Anspruch 1 oder 2, bei dem aus Metall oder Kunststoff bestehende Locheinlagen versetzt übereinanderliegen und eine Locheinlage aus einem stark alkalischen und die andere Locheinlage aus einem stark sauren Material besteht.

7. Klimakanal nach einem der Ansprüche 1 - 6, gekennzeichnet durch seine Verwendung zur Herstellung von Belüftungs- und Klimaanlagen.

## Claims

1. Air-conditioning channel, which is bactericidal and fungicidal, characterised in that the air-conditioning channel comprises highly alkaline areas and highly acidic areas.

2. Air-conditioning channel according to claim 1, the inner membrane of which is formed as a hose which can be replaced and which consists, alternately, of a highly alkaline material and a highly acidic material.

3. Air-conditioning channel according to Claim 1 or Claim 2, in the case of which the inner surface of the channel comprises highly alkaline and highly acidic strips disposed alternately behind one another.

4. Air-conditioning channel according to Claim 3, in the case of which highly acidic strips are mounted at a distance from one another on a highly alkaline base, or highly alkaline strips are mounted at a distance from one another on a highly acidic base.

5. Air-conditioning channel according to Claim 3 or Claim 4, in the case of which at least one of the highly acidic and highly alkaline strips which are disposed alternately behind one another forms an approximately funnel-shaped narrowing of the flow cross-section.

6. Air-conditioning channel according to Claim 1 or Claim 2, in the case of which aperture inserts consisting of metal or of plastics material are located superjacent to one another in an alternating manner, one aperture insert consisting of a highly alkaline material and the next of a highly acidic material.

7. Air-conditioning channel according to one of claims 1 to 6, characterised by its use in the production of ventilation and air-conditioning systems.

## Revendications

1. Conduit de climatisation, traité fongicide et bactéricide, caractérisé en ce que ce conduit de climatisation présente des zones fortement alcalines et des zones fortement acides.

2. Conduit de climatisation conforme à la revendication 1, dont l'enveloppe interne est un tube souple qui est remplaçable et qui est constitué d'un matériau fortement alcalin et d'un matériau fortement acide, disposés en alternance.

3. Conduit de climatisation conforme à la revendication 1 ou 2, dont la surface interne présente des bandes successives tour à tour fortement alcalines et fortement acides.

4. Conduit de climatisation conforme à la revendication 3, dans lequel sont disposées, sur une surface de base fortement alcaline, des bandes fortement acides, à une certaine distance l'une de l'autre, ou bien, sur une surface de base fortement acide, des bandes fortement alcalines, à une certaine distance l'une de l'autre.

5. Conduit de climatisation conforme à la revendication 3 ou 4, dans lequel au moins l'une des bandes successives tour à tour fortement alcalines et fortement acides présente un rétrécissement de la section d'écoulement, à peu près en forme d'entonnoir.

6. Conduit de climatisation conforme à la revendication 1 ou 2, dans lequel des éléments de garniture perforés, en métal ou en matière plastique, sont disposés l'un sur l'autre en décalage, et l'un de ces éléments est en un matériau fortement alcalin et l'autre en un matériau fortement acide.

7. Conduit de climatisation conforme à l'une des revendications 1 à 6, caractérisé en ce qu'on l'emploie pour fabriquer une installation d'aération et de climatisation.
